# EUROPÄISCHE PATENTSCHRIFT

(11) **EP 1 136 381 B1**
(45) Veröffentlichungstag und Bekanntmachung des Hinweises auf die Patenterteilung: **28.01.2004**
(21) Anmeldenummer: 01111378.4
(22) Anmeldetag: 26.02.1999
(51) Int. Cl.: B65D 75/66

(54) **Aufreissfaden für Verpackungen**
Tear strip for packages
Bande de déchirage pour emballages

(30) Priorität: 27.02.1998 DE 19808288; 26.02.1999 DE 19910158
(43) Veröffentlichungstag der Anmeldung: 26.09.2001
(62) Teilanmeldung aus: 99916772.9
(73) Patentinhaber: WHD elektronische Prüftechnik GmbH, 01129 Dresden (DE)
(72) Erfinder: Puttkammer, Frank, 01640 Coswig (DE); Puttkammer, Monika, 01640 Coswig (DE)
(74) Vertreter: Heitsch, Wolfgang

(56) Entgegenhaltungen:
- EP-A- 0 317 202
- GB-A- 2 298 391
- US-A- 4 511 616

## Beschreibung

Die Erfindung betrifft einen Aufreißfaden mit Mitteln zur Kennzeichnung und Kodierung. Die Erfindung ist insbesondere für die Verpackung von hochwertigen Einzelhandelsprodukten und hochwertigen Ersatzteilen einsetzbar.

Bekannt geworden ist aus der US-PS 4 511 616 ein metallisiertes Sicherheits-Laminat. Außer einer Basisschicht, einer Magnetschicht und einer metallisierten Schicht ist auf einem Substrat eine gemusterte Zwischenschicht aufgebracht. Die metallisierte Schicht ist selektiv durch Verdampfen entfernt, um die gemusterte Zwischenschicht zu enthüllen. Es wird damit ein informelles Muster gebildet und eine offen gelegte gemusterte Schicht bringt ein dekoratives Hintergrundmuster hervor. Zusätzlich zu dem sichtbaren Muster enthält das Substrat auch ein magnetisches Muster. Von Nachteil ist die aufwendige Herstellung und dass die visuell erkennbaren Kodierungen sich nur bedingt und mit großem Aufwand für eine automatische Prüfung eignen.

Weiter wird in der EP 0 317 202 eine Verpackung mit einem Aufreiß- oder Siegelstreifen aus Kunststoff mit einer Beschichtung aus magnetisierbarem Material beschrieben. Die Magnetbeschichtung enthält Informationen. Der Aufreiß- oder Siegelstreifen ist zusätzlich bedruckt und kann eine gefärbte oder farblose im Vakuum aufgebrachte Metallisierungsschicht enthalten. Diese Metallschicht dient als eine Art Dekoration. Es hat sich erwiesen, dass die magnetische Kodierung in Folge magnetischer Fremdfelder leicht löschbar und auch schwer identifizierbar ist.

Die GB 2 298 391 A beschreibt eine einschrumpfende Siegelhülle in Form eines Verschlusses, die einen unbefugten Gebrauch erkennen lässt. Die Siegelhülle besteht aus einem Substrat, beispielsweise Polypropylen mit einer einen optisch variablen Effekt generierenden Struktur, wie ein geprägtes Hologramm. Diese einen optisch variablen Effekt generierende Struktur ist mit einer Aluminiumschicht beschichtet, wobei die generierende Struktur so behandelt ist, dass die Haftung der Aluminiumschicht auf dieser einstellbar ist. Diese Seite des Schichtaufbaus wird auf ein mit Klebstoff, welcher durch Druck aktiviert wird, versehenes Material, beispielsweise Papier aufgebracht. Die andere Oberfläche des Substrats trägt einen Kleber, welcher durch Hitze aktiviert wird.

Um der Produktpiraterie vor allem bei Markenprodukten zu begegnen und die enormen materiellen Schäden, die dem Originalproduzenten erwachsen, zu mindern, ist es Aufgabe der Erfindung, den Aufreißmechanismus von Verpackungen so zu gestalten, dass eine firmeneigene, zur Originalitätsbestimmung geeignete verfälschungssichere Kodierung für die Verschlussmöglichkeit gefunden wird. Weiterhin ist es Aufgabe der Erfindung, den Aufreißfaden derart zu gestalten, dass eine Prüfung der Kodierung mit einer entsprechenden Prüfvorrichtung schon vor dem Öffnen der Verpackung möglich ist.

Erfindungsgemäß sind bei einem Aufreißfaden für Verpackungen zur Kodierung von Informationen einzelne Abschnitte des Aufreißfadens metallisiert, und innerhalb dieser metallisierten Abschnitte sind wiederum, insbesondere Figuren oder Buchstaben darstellend, Zonen demetallisiert. Mehrere metallisierte Abschnitte sind, getrennt durch nicht metallisierte oder demetallisierte Abschnitte, hintereinander, vorzugsweise von unterschiedlicher Flächenausdehnung und/oder elektrischer Leitfähigkeit, angeordnet Zur Kodierung von Informationen sind einzelne Abschnitte des Aufreißfadens metallisiert, und die metallisierten Abschnitte weisen wechselweise holografische Effekte und Demetallisierungen auf. Weiter weist der Aufreißfaden in den demetallisierten Zonen und/oder demetallisierten Buchstaben optische und/oder magnetische Merkmale auf.

Die Erfindung wird im Folgenden anhand der in der Zeichnung dargestellten Ausführungsbeispiele näher erläutert und beschrieben. Die der Zeichnung und der Beschreibung zu entnehmenden Merkmale können bei anderen Ausführungsformen der Erfindung einzeln für sich oder zu mehreren in beliebiger Kombination Anwendung finden.

Die Zeichnung zeigt:
- Fig. 1 -: eine Draufsicht auf ein Teilstück eines Aufreißfadens mit metallisierten und demetallisierten Zonen.

Ein bevorzugte Ausführungsform wird anhand der Fig. 1 dargestellt. Fig. 1 zeigt ein Teilstück eines Aufreißfadens **1** in der Draufsicht Einzelne Abschnitte **10** des Aufreißfadens **1** sind, getrennt durch Zwischenräume **11**, vorzugsweise mit einer Beschichtungsdicke von 70 nm bis 200 nm metallisiert. Innerhalb dieser metallisierten Abschnitte **10** sind wiederum Zonen, beispielsweise Figuren oder Buchstaben **12** darstellend, demetallisiert worden. Die in Fig. 1 dargestellten demetallisierten Buchstaben **12** sind optisch, also auch für den Verbraucher, erkennbar.

Darüber hinaus dienen die metallisierten Abschnitte **10** einer Echtheitsprüfung mittels kapazitiver Kopplung von Sende- und Empfangselektroden über die metallisierten Abschnitte **10.** In an sich bekannter Weise wird von einer Sendeantenne eine Hochfrequenz abgestrahlt und von einer Empfangsantenne Energie, welche von einem metallisierten Abschnitt **10** kapazitiv gekoppelt wird, empfangen. Dazu können die metallisierten Abschnitte **10** auf dem Aufreißfaden **1** von unterschiedlicher flächenmäßiger Ausdehnung und/oder elektrischer Leitfähigkeit sein. Beim Vorbeiführen eines Originalprodukts mit einer Originalverpackung, versehen mit einem metallisierten Aufreißfaden **1**, über eine entsprechende Antennenanordnung mit einem Prüfgerät entstehen Kapazitäten, welche die Kopplung von Sende- und Empfangsantennen sowie einen entsprechenden Anstieg des Feldstärkepegels im Empfänger bewirken. Das empfangene Nutzsignal ist die Kodierung.

Die Merkmale der Erfindung gehen außer aus den hier dargelegten Ausführungsbeispielen auch aus den Ansprüchen und der Zeichnung hervor, wobei die Merkmale für sich allein oder zu mehreren in Form von Unterkombinationen der einzelnen Elemente vorteilhafte, schutzfähige Ausführungen darstellen, für die hier Schutz beansprucht wird.

## Patentansprüche

1. Aufreißfaden für Verpackungen mit metallisierten Abschnitten **(10)**, nichtmetallisierten Bereichen, Mitteln zur Kennzeichnung und Mitteln zur Kodierung, **dadurch gekennzeichnet, dass** innerhalb der metallisierten Abschnitte **(10)** sich über die Breite des Aufreißfadens erstreckende nicht- oder demetallisierte Zwischenräume **(11)** angeordnet sind und die metallisierten Abschnitte **(10)** zur Kodierung von Informationen und Echtheitsprüfung mittels kapazitiver Kopplung eine unterschiedliche elektrische Leitfähigkeit aufweisen.

2. Aufreißfaden nach Anspruch 1, **dadurch gekennzeichnet, dass** mehrere metallisierte Abschnitte **(10)**, mit unterschiedlicher Flächenausdehnung angeordnet sind.

3. Aufreißfaden nach Anspruch 1, **dadurch gekennzeichnet, dass** wechselweise die metallisierten Abschnitte **(10)** holografische Effekte aufweisen.

4. Aufreißfaden nach einem oder mehreren der vorangegangenen Ansprüche, **dadurch gekennzeichnet, dass** der Aufreißfaden **(1)** in den demetallisierten Zwischenräumen **(11)** optische Merkmale aufweist.

5. Aufreißfaden nach einem oder mehreren der vorangegangenen Ansprüche, **dadurch gekennzeichnet, dass** die metallisierten Abschnitte **(10)** mit einer Beschichtungsdicke von 70 nm bis 200 nm metallisiert sind.

## Claims

1. Tear-open thread for packages with metallized portions (10), non-metallized regions, means for identification and means for coding, **characterized in that** intermediate spaces (11) which are non-metallized or demetallized and extend over the width of the tear-open thread are arranged within the metallized portions (10) and the metallized portions (10) have a different electrical conductivity for the coding of information and testing of authenticity by means of capacitive coupling.

2. Tear-open thread according to Claim 1, **characterized in that** a number of metallized portions (10) with different areal extent are arranged.

3. Tear-open thread according to Claim 1, **characterized in that** the metallized portions (10) alternately have holographic effects.

4. Tear-open thread according to one or more of the preceding claims, **characterized in that** the tear-open thread (1) has optical features in the demetallized intermediate spaces (11).

5. Tear-open thread according to one or more of the preceding claims, **characterized in that** the metallized portions (10) are metallized with a coating thickness of 70 nm to 200 nm.

## Revendications

1. Bandelette d'arrachage pour emballages avec des segments métallisés (10), des zones non métallisées, des moyens pour le marquage et des moyens pour le codage,
**caractérisée par le fait**
**qu'**à l'intérieur des segments métallisés (10) des espaces intermédiaires (11) non métallisés ou démétallisés s'étendant sur la largeur de la bandelette d'arrachage sont disposés, et en ce que les segments métallisés (10) présentent une électroconductivité différente pour le codage d'informations et le contrôle de l'authenticité moyennant un couplage capacitif.

2. Bandelette d'arrachage selon la revendication 1, **caractérisée en ce que** plusieurs segments métallisés (10) avec une étendue de surface différente sont aménagés.

3. Bandelette d'arrachage selon la revendication 1, **caractérisée en ce que** les segments métallisés (10) présentent en alternance des effets holographiques.

4. Bandelette d'arrachage selon l'une quelconque ou plusieurs des revendications précédentes, **caractérisée en ce que** la bandelette d'arrachage (1) présente des caractéristiques optiques dans les espaces intermédiaires (11) démétallisés.

5. Bandelette d'arrachage selon l'une quelconque ou plusieurs des revendications précédentes, **caractérisée en ce que** les segments métallisés (10) sont métallisés avec une épaisseur de couche de 70 nm à 200 nm.
